# EUROPÄISCHE PATENTSCHRIFT

(11) **EP 0 932 175 B1**
(45) Veröffentlichungstag und Bekanntmachung des Hinweises auf die Patenterteilung: **12.10.2005**
(21) Anmeldenummer: 98112855.6
(22) Anmeldetag: 11.07.1998
(51) Int. Cl.: H01H 27/00, H01H 11/00

(54) **Radiusbetätiger für Sicherheitsschalter**
Pivotable actuator for safety switch
Actionneur pivotable pour interrupteur de sécurité

(30) Priorität: 26.01.1998 DE 29801192 U
(43) Veröffentlichungstag der Anmeldung: 28.07.1999
(73) Patentinhaber: Bernstein AG, 32457 Porta Westfalica (DE)
(72) Erfinder: Wecke, Rolf, Dipl.-Ing., 31675 Bückeburg (DE); Mönnings, Roland, Dipl.-Ing., 32457 Porta Westfalica (DE)
(74) Vertreter: Specht, Peter

(56) Entgegenhaltungen:
- DE-A- 4 033 992
- DE-C- 4 432 862
- DE-C- 4 436 199
- DE-U- 29 516 230
- DE-U- 29 701 797

## Beschreibung

Die vorliegende Erfindung betrifft einen Radiusbetätiger für Sicherheitsschalter, bestehend aus einem Halter und einem gegen Federkraft zwischen einer schrägen Anfahrstellung und einer Schalterbetätigungsstellung bewegbar darin gehaltenen Betätigungsbügel, wobei der Betätigungsbügel an seinem innerhalb des Halters liegenden Ende eine Kugel trägt.

Sicherheitsschalter dienen ganz allgemein der zwangsweisen Abschaltung der Stromzufuhr, wenn beispielsweise eine Schutzabdeckung von einem Gerät oder von einer Maschine entfernt wird, Gehäusetüren, Raumtüren oder dergleichen geöffnet werden.

Derartige Sicherheitsschalter haben üblicherweise mehrere, in unterschiedliche Richtungen orientierte Anfahröffnungen, durch die zwecks Schaltung ein Betätigungsbügel treten kann, der sich beispielsweise zusammen mit einer Tür, einer Klappe oder dergleichen bewegt. Der Radiusbetätiger ist dabei an der Klappe, Tür, Deckel oder dergleichen in einem vorgegebenen Stand von der Klappe oder Drehachse dieses Teiles befestigt.

Derartige Radiusbetätiger werden dann eingesetzt, wenn insoweit in Bezug auf den Sicherheitsschalter der Betätiger an der Tür, Klappe oder Deckel nur auf einem kleinen Schwenkradius angeordnet werden kann. Die Ausgestaltung ist dabei so zu treffen, daß der Radiusbetätiger in der Anfahrphase zum Sicherheitsschalter eine Schräglage (Anfahrstellung) innehat, so daß er bei kleinem Schwenkradius problemlos in den Sicherheitsschalter bzw. dessen Anfahröffnung eintreten kann, er aber im weiteren Verlauf der Schalterbetätigung für die Betätigung beispielsweise eines Schaltrades eines derartigen Sicherheitsschalters eine im wesentlichen zum zu betätigenden Element senkrechte Schalterbetätigungsstellung einnehmen kann. Die Federkraft sorgt dabei dafür, daß der Betätigungsbügel des Radiusbetätigers nach Verlassen des Sicherheitsschalters wieder die Anfahrstellung einnimmt.

Im Dokument "DE 297 01 797 U" wird ein Radiusbetätiger, gemäß dem Oberbegriff des Patentanspruchs 1 offenbart.

Der vorliegenden Erfindung liegt die Aufgabe zugrunde, einen Radiusbetätiger der gattungsgemäßen Art zu schaffen, der insgesamt aus verhältnismäßig wenigen Einzelteilen besteht und dessen Betätigungsbügel bezüglich seiner Grundstellung relativ zum Halter leicht einstellbar und fixierbar ist.

Diese Aufgabe wird erfindungsgemäß dadurch gelöst, daß der Betätigungsbügel einen in den Halter ragenden und an seinem dortigen Ende die Kugel tragenden Schaft aufweist, daß die Kugel in einem aus zwei durch Schrauben miteinander verbundenen Hälften bestehenden, rohrschellenartigen Klemmteil fest eingespannt ist, welches in einer Hohlkammer des Halters liegt und an seiner dem Betätiger abgewandten Stirnfläche von einer andererseits am Halter abgestützten Feder beaufschlagt ist und daß der Halter mit zwei in die Hohlkammer mündenden und mit den Schrauben des Klemmteiles fluchtenden Montagebohrungen versehen ist.

Der Radiusbetätiger gemäß vorliegender Erfindung besteht aus einer äußerst geringen Anzahl von Einzelteilen und wird dennoch allen eingangs geschilderten Anforderungen an einen derartigen Radiusbetätiger gerecht.

Es wird lediglich der Halter, der Betätigungsbügel selbst mit dem daran angeformten und die Kugel aufweisenden Schaft sowie das Klemmteil und eine Feder benötigt, um den erfindungsgemäßen Radiusbetätiger zu realisieren.

Die Grundeinstellung des Betätigungsbügels wird nach einem leichten Lösen der die Hälften des Klemmteiles miteinander verbindenden Schrauben vorgenommen, was durch die in die Hohlkammer des Halters führenden Montagebohrungen bei an sich komplett montierten Radiusbetätiger möglich ist. Nachdem die gewünschte Grundeinstellung gefunden ist, werden die beiden Schrauben fest angezogen, so daß nunmehr der Betätigungsbügel mit seinem Schaft, der an dem Ende des Schaftes vorgesehenen Kugel und dem Klemmteil eine Baueinheit bildet, die in gewissen Grenzen gegenüber der Schaft-Längsachse verschwenkt werden kann.

Eine besonders vorteilhafte Ausführungsform des Radiusbetätigers besteht darin, daß der Halter im Durchtrittsbereich des Schaftes mit zwei sich kreuzenden Führungsschlitzen für den Schaft des Betätigungsbügels versehen ist.

Durch diese beiden Führungsschlitze wird ein exaktes Voreinstellen der Grundposition des Betätigungsbügels wesentlich erleichtert, ohne daß diese konstruktive Ausgestaltung des Halters zu nennenswerten Mehrkosten führt.

Ein Ausführungsbeispiel der Erfindung ist in den beigefügten Zeichnungen dargestellt und wird im folgenden näher beschrieben.

Es zeigen:
- Figur 1: einen Schnitt durch einen erfindungsgemäßen Radiusbetätiger,
- Figur 2: einen Schnitt nach der Linie II-II in Figur 1,
- Figur 3: eine Ansicht in Richtung des Pfeiles III in Figur 1, teilweise im Schnitt dargestellt,
- Figur 4: eine der Figur 1 entsprechende Schnittdarstellung mit gegenüber der Darstellung nach Figur 1 verschwenkt vormontiertem Betätigungsbügel,
- Figur 5: eine der Figur 4 entsprechende Schnittdarstellung bei in Schalterbetätigungsstellung befindlichem Betätigungsbügel.

Der in den Zeichnungen dargestellte und jeweils insgesamt mit dem Bezugszeichen 1 bezeichnete Radiusbetätiger besteht im wesentlichen aus einem Halter 2 und einem gegen Federkraft bewegbar darin gehaltenen Betätigungsbügel 3.

Der Betätigungsbügel 3 ist mit einem Schaft 4 ausgestattet, der bis in eine Hohlkammer 5 des Halters 2 ragt und an seinem dortigen Ende eine Kugel 6 trägt.

Die Kugel 6 ist innerhalb eines rohrschellenartigen Klemmteiles 7 fest eingespannt.

Das rohrschellenartige Klemmteil 7 besteht aus zwei durch Schrauben 8 miteinander verbundenen Hälften 7a und 7b, was insbesondere Figur 3 besonders deutlich zeigt.

Die dem Betätigungsbügel 3 abgewandte Stirnfläche 9 des Klemmteiles 7 ist durch eine innerhalb der Hohlkammer 5 des Halters 2 liegende Feder 10 beaufschlagt, die sich mit ihrem anderen Ende an einem die Hohlkammer 5 des Halters 2 verschließenden Deckel 11 abstützt.

Wie insbesondere Figur 2 deutlich macht, ist der Halter 2 im Durchtrittsbereich des Schaftes 4 mit zwei sich kreuzenden Führungsschlitzen 12 und 13 für den Führungsschaft 4 ausgestattet.

Figur 3 veranschaulicht, daß der Halter 2 mit zwei Montagebohrungen 14 ausgestattet ist, die jeweils in die Hohlkammer 5 des Halters 2 einmünden und in einer Flucht mit den Schrauben 8 des Klemmteiles 7 liegen.

Aus der vorstehend beschriebenen Konstruktion des gezeigten Radiusbetätigers ergeben sich nun folgende funktionelle Möglichkeiten:

Nach dem Zusammenbau aller Teile kann ein Monteur durch die Montagebohrungen 14 die Schraubverbindung der beiden Hälften 7a und 7b des Klemmteiles 7 geringfügig lockern und in dieser Position die Grundstellung des Betätigungsbügels 3 gegenüber dem Halter 2 entsprechend den beiden Achsrichtungen der Führungsschlitze 12 und 13 verstellen. Ist die gewünschte Grundeinstellung erreicht, werden die beiden Schrauben 8 fest angezogen, so daß nunmehr das Klemmteil 7 mit der Kugel 6, dem Schaft 4 und dem Betätigungsbügel 3 eine starre Baueinheit bildet. Diese gesamte Baueinheit kann dann aus der voreingestellten Anfahrstellung des Betätigungsbügels 3, so wie in Figur 4 dargestellt, bis in eine Schalterbetätigungsstellung verschwenkt werden, wie sie in Figur 5 gezeichnet ist. Wird der Radiusbetätiger anschließend wieder aus der Betätigungsöffnung eines Sicherheitsschalters herausbewegt, nimmt der Betätigungsbügel 3 wieder seine Anfahrstellung gemäß Figur 4 ein.

In vorteilhafter Weise ist die Hohlkammer 5 in ihrem Grundriß etwa quadratisch ausgebildet, das Gleiche gilt für die Außenkontur des Klemmteiles 7, so daß ein Verdrehen des Klemmteiles 7 innerhalb der Hohlkammer 5 ausgeschlossen ist.

## Patentansprüche

1. Radiusbetätiger für Sicherheitsschalter, bestehend aus einem Halter und einem gegen Federkraft zwischen einer Anfahrstellung und einer Schalterbetätigungsstellung, wobei die Anfahrstellung schräg eingestellt werden kann, bewegbar darin gehaltenen Betätigungsbügel, wobei der Betätigungsbügel an seinem innerhalb des Halters liegenden Ende eine Kugel trägt, **dadurch gekennzeichnet, daß** der Betätigungsbügel (3) einen in den Halter (2) ragenden und an seinem dortigen Ende die Kugel (6) tragenden Schaft (4) aufweist, daß die Kugel (6) in einem aus zwei durch Schrauben (8) miteinander verbundenen Hälften (7a, 7b) bestehenden, rohrschellenartigen Klemmteil (7) fest eingespannt ist, welches in einer Hohlkammer (5) des Halters (2) liegt und an seiner dem Betätiger (3) abgewandten Stirnfläche (9) von einer andererseits am Halter (2) abgestützten Feder (10) beaufschlagt ist und daß der Halter (2) mit zwei in die Hohlkammer (5) mündenden und mit den Schrauben (8) des Klemmteiles (7) fluchtenden Montagebohrungen (14) versehen ist.

2. Radiusbetätiger nach Anspruch 1, **dadurch gekennzeichnet, daß** der Halter (2) im Durchtrittsbereich des Schaftes (4) mit zwei sich kreuzenden Führungsschlitzen (12, 13) für den Schaft (4) des Betätigungsbügels (3) versehen ist.

3. Radiusbetätiger nach Anspruch 1 oder 2, **dadurch gekennzeichnet, daß** die Feder (10) halterseitig an einem die Hohlkammer (5) verschließenden Deckel (11) abgestützt ist.

4. Radiusbetätiger nach einem oder mehreren der Ansprüche 1-3, **dadurch gekennzeichnet, daß** die Hohlkammer (5) und entsprechend das Klemmteil (7) im Grundriß etwa quadratisch gestaltet sind.

## Claims

1. Pivotable actuator for safety switches, comprising a holder and an actuating clip which is held therein in a manner such that it can move counter spring force between a starting position and a switch actuation position, with it being possible for the starting position to be set obliquely, the actuating clip bearing a ball at its end situated within the holder, **characterized in that** the actuating clip (3) has a stem (4) which protrudes into the holder (2) and bears the ball (6) at its end there, **in that** the ball (6) is firmly clamped in a clamping part (7) which comprises two halves (7a, 7b) connected to each other by screws (8), is in the manner of a pipe clamp, is situated in a hollow chamber (5) of the holder (2) and, on its end surface (9) facing away from the actuator (3), is acted upon by a spring (10) supported at the other end on the holder (2), and **in that** the holder (2) is provided with two installation holes (14) which lead into the hollow chamber (5) and are aligned with the screws (8) of the clamping part (7).

2. Pivotable actuator according to Claim 1, **characterized in that** the holder (2) is provided, in the passage region of the stem (4), with two intercepting guide slots (12, 13) for the stem (4) of the actuating clip (3).

3. Pivotable actuator according to Claim 1 or 2, **characterized in that** the spring (10) is supported on the holder side on a cover (11) closing the hollow chamber (5).

4. Pivotable actuator according to one or more of Claims 1 - 3, **characterized in that** the hollow chamber (5) and accordingly the clamping part (7) are of approximately square design in basic outline.

## Revendications

1. Actionneur pivotant destiné un interrupteur de sécurité, constitué d'un support et d'un étrier d'actionnement, monté à l'intérieur, susceptible de passer, à l'encontre de l'action d'un ressort, d'une position d'approche à une position d'actionnement de l'interrupteur, la position d'approche pouvant être réglée pour être oblique, l'étrier d'actionnement portant une bille à son extrémité située à l'intérieur du support, **caractérisé en ce que** l'étrier d'actionnement (3) présente une tige (4) pénétrant dans le support (2) et portant la bille (6), à son extrémité qui se trouve dans le support, **en ce que** la bille (6) est serrée fermement dans un élément de serrage (7) du type collier constitué de deux moitiés (7a, 7b) reliées par des vis (8), élément qui se trouve dans une chambre creuse (5) du support (2) et qui, sur sa face frontale (9) opposée à l'actionneur (3), est sollicité par un ressort (10) qui s'appuie, de l'autre côté, sur le support (2), et **en ce que** le support (2) est pourvu de deux trous de montage (14) débouchant dans la chambre creuse (5) et alignés avec les vis (8) de l'élément de serrage (7).

2. Actionneur pivotant selon la revendication 1, **caractérisé en ce que** le support (2), dans la zone où pénètre la tige (4), est pourvu de deux fentes de guidage (12, 13) qui se croisent et qui sont destinées à la tige (4) de l'étrier d'actionnement (3).

3. Actionneur pivotant selon la revendication 1 ou 2, **caractérisé en ce que** le ressort (10) s'appuie, du côté du support, sur un couvercle (11) qui obture la chambre creuse (5).

4. Actionneur pivotant selon l'une ou plusieurs des revendications 1-3, **caractérisé en ce que** la chambre creuse (5) et, de façon correspondante, l'élément de serrage (7), est sensiblement carré, en projection horizontale.
